# EUROPÄISCHE PATENTSCHRIFT

(11) **EP 0 027 894 B1**
(45) Veröffentlichungstag und Bekanntmachung des Hinweises auf die Patenterteilung: **09.05.1984**
(21) Anmeldenummer: 80105724.1
(22) Anmeldetag: 24.09.1980
(51) Int. Cl.: B41J 7/84, H01F 7/14

(54) **Klappankermagnet**
Flap-armature electromagnet
Electro-aimant à armature battante

(30) Priorität: 26.10.1979 DE 2943440
(43) Veröffentlichungstag der Anmeldung: 06.05.1981
(73) Patentinhaber: Siemens Nixdorf Informationssysteme Aktiengesellschaft, 33102 Paderborn (DE)
(72) Erfinder: Volke, Hans-Werner, D-4796 Salzkotten (DE)
(74) Vertreter: Schaumburg, Thoenes & Thurn

## Beschreibung

Die Erfindung betrifft einen Klappankermagnet für einen Mosaikdruckkopf mit einem Klappanker, der an seinem freien Ende eine Drucknadel trägt und an seinem anderen Ende mittels eines Montageteils an einem Schenkel des Magnetjochs gegen Federkraft verschwenkbar gehalten ist, wobei der Schwenkweg durch einen Anschlag begrenzt ist.

Ein derartiger Klappankermagnet ist beispielsweise aus der DE-A-2 717 077 bekannt. Bei der bekannten Ausführungsform liegt der Klappanker mit seinem eingespannten Ende direkt auf der Stirnfläche des dem Montageteil nahen Schenkels des Magnetjoches auf, wobei eine Schwenkachse des Klappankers dadurch festgelegt wird, dass die dem Montageteil nahe Eckkante der Stirnfläche des Jochschenkels abgeschrägt ist. Dadurch entsteht eine Kippkante, um welche der Klappanker schwenkt.

Es ist fertigungstechnisch schwierig, diese sehr geringfügige Abschrägung so genau vorzunehmen, dass die Lage der Schwenkachse des Klappankers wohl definiert ist. Dies wäre jedoch wünschenswert, da der Abstand zwischen der Schwenkachse des Klappankers und dem Angriffspunkt des Montageteils und damit die Länge des Hebelarmes, über welchen das Montageteil an dem Klappanker angreift, sehr klein ist. Eine geringfügige unkontrollierte Verschiebung der Schwenkachse des Klappankers bewirkt eine prozentual grosse Änderung des Hebelarmes und damit auch der Kraft, die von dem Magnet beim Anziehen des Klappankers überwunden werden muss.

Der Erfindung liegt die Aufgabe zugrunde, bei einem Klappankermagneten der eingangs genannten Art eine Lagerung für den Klappanker anzugeben, die einfach und preiswert herzustellen und bei welcher die Lage der Schwenkachse des Klappankers genau eingehalten werden kann.

Diese Aufgabe wird erfindungsgemäss dadurch gelöst, dass der Klappanker nahe seinem vom Montageteil gehaltenen Ende und das Montageteil gemeinsam an einem im wesentlichen zylindrischen Stift anliegen, der mit seiner Zylinderachse im wesentlichen parallel zur Schwenkachse des Klappankers im Bereich der dieser Schwenkachse nahen Eckkante des Magnetjochs angeordnet ist und dass das Montageteil in Richtung auf den ihm benachbarten Jochschenkel vorgespannt ist.

Ein zylindrischer Stift kann auf einfache Weise bei geringen Herstellungskosten mit hoher Präzision beispielsweise aus Stahl hergestellt werden. Da sowohl der Klappanker als auch das Montageteil gemeinsam an demselben Stift anliegen, ist die Länge des Hebelarmes zwischen dem Angriffspunkt des Montageteiles und der Auflagelinie des Klappankers auf dem Stift genau definiert. Diese Länge variiert bei der Schwenkbewegung des Klappankers in einer genau definierten Weise derart, dass der Hebelarm zwischen dem Angriffspunkt des Montageteils und der Auflagelinie des Klappankers auf dem Stift und damit auch das von der Magnetkraft zu überwindende Drehmoment in der geöffneten Stellung des Klappankers kleiner ist als in seiner geschlossenen Stellung, in welcher er von der Magnetkraft am Magnetjoch festgehalten wird. Dies hat den Vorteil, dass beim Einschalten des Klappankermagneten, wenn der Klappanker aufgrund der kurzen Reichweite der Magnetkraft dieser nicht in vollem Umfang ausgesetzt ist, auch nur eine relativ geringe Rückstellkraft auf den Klappanker wirkt, während umgekehrt beim Abschalten des Klappankermagneten eine relativ grosse Rückstellkraft an dem Klappankermagnet angreift, der zum Zeitpunkt des Abschaltens der vollen Wirkung der Magnetkraft ausgesetzt ist. Diese durch die erfindungsgemässe Lagerung des Klappankers mögliche Änderung der Rückstellkraft zwischen der Offenstellung und der Schliessstellung des Klappankers ermöglicht eine gegenüber herkömmlichen Klappankermagneten höhere Arbeitsfrequenz bzw. ein präziseres Arbeiten bei hoher Frequenz.

Dieser Effekt wird noch dadurch verstärkt, dass durch die Verwendung eines zylindrischen Stiftes für die Lagerung des Klappankers die Reibung bei der Schwenkbewegung des Klappankers vermindert wird, insbesondere wenn die Oberfläche des Stiftes poliert oder auf andere Weise geglättet wurde.

Vorzugsweise ist bei einem U-förmig ausgebildeten Magnetjoch des Montageteil an einem Schenkel eines das Magnetjoch mindestens teilweise umfassenden U-förmigen Federbügels ausgebildet, dessen anderer Schenkel ein den Anschlag umfassendes Führungsteil für das freie Ende des Klappankers trägt, wobei die Schenkel des Federbügels gegenüber dem Magnetjoch federnd beweglich sind. Es können selbstverständlich aber auch andere Federmittel vorgesehen sein, welche die erforderliche Rückstellkraft auf das Montageteil ausüben.

Im Idealfall bildet die dem Klappanker zugekehrte Stirnfläche des Jochschenkels die Tangentialebene an den Stift. Da dies jedoch eine hohe Fertigungsgenauigkeit voraussetzt, ist es zweckmässig, wenn der Stift in einer Aussparung des Jochschenkels derart angeordnet ist, dass er mit seiner Oberfläche jeweils geringfügig über die dem Klappanker bzw. dem Montageteil zugewandte Fläche des Jochschenkels übersteht. Dadurch ist gewährleistet, dass der Klappanker und das Montageteil jeweils Linienberührung mit dem Stift haben. Jedoch sollte der Überstand der Stiftoberfläche über die dem Klappanker zugewandte Stirnfläche des Jochschenkels so gering sein, dass der Klappanker an seiner angezogenen Stellung im wesentlichen flach auf der Stirnfläche des Jochschenkels aufliegt.

Um den Stift in axialer Richtung in der Aussparung zu fixieren, weist der Stift zweckmässigerweise an seiner Oberfläche eine zum Eingriff mit der Aussparung im Jochschenkel bestimmte Ausnehmung auf, deren axiale Ausdehnung im wesentlichen gleich der in axialer Richtung gemessenen Breite des Jochschenkels ist.

Die Montage des Stiftes an dem Magnetjoch wird erheblich vereinfacht, wenn das Montageteil in Richtung auf den ihm benachbarten Jochschenkel vorgespannt ist. Dadurch liegt das Montageteil unter Federvorspannung an der Stiftoberfläche an und hält den Stift in der Aussparung des Jochschenkels fest. Bei der Anordnung des Montageteils an einem U-Schenkel eines U-förmigen Federbügels entfällt dadurch auch die bisher erforderliche Führung des U-Schenkels des Federbügels in Nuten, die parallel zu der Längsrichtung des dem U-Schenkel benachbarten Jochschenkels ausgebildet waren.

Weitere Vorteile und Merkmale der Erfindung ergeben sich aus der folgenden Beschreibung, welche in Verbindung mit den beiliegenden Figuren die Erfindung anhand eines Ausführungsbeispiels erläutert. Es zeigen:
Fig. 1 einen Längsschnitt durch den erfindungsgemässen Klappankermagneten längs Linie I-I in Fig. 2 in vergrössertem Massstab;
Fig. 2 eine Ansicht des Klappankermagneten in Richtung des Pfeiles A in Fig. 1, wobei der Klappankermagnet auf einem andeutungsweise dargestellten Druckkopfträger eines Mosaikdruckkopfes montiert ist, und
Fig. 3 eine Draufsicht auf den in den Fig. 1 und 2 dargestellten Klappankermagneten.

Der in den Fig. 1 bis 3 dargestellte und allgemein mit 10 bezeichnete Klappankermagnet umfasst im wesentlichen ein U-förmiges, aus Sintermetall bestehendes Magnetjoch 12 mit zwei Jochschenkeln 14 und 16, von denen der mit 16 bezeichnete Jochschenkel eine Magnetspule 18 mit Zuleitungen 20, 22 trägt, einen aus Sintermetall bestehenden Klappanker 24, der an einem freien Ende eine Drucknadel 26 trägt, einen U-förmigen, das Magnetjoch 12 umschliessenden Federbügel 28 sowie schliesslich ein an einem freien federnden ersten U-Schenkel 30 des Federbügels 28 mittels einer Schraube 32 befestigtes, aus stossdämmendem Kunststoff bestehendes Führungsteil 34. Die Schraube 32 greift dabei durch ein in dem Führungsteil ausgebildetes Langloch 36 und in eine Gewindebohrung 38 des ersten U-Schenkels 30 des Federbügels 28. Aufgrund des Langloches 36 kann das Führungsteil 34 parallel zum ersten U-Schenkel 30 verschoben und in seiner jeweiligen Stellung. mittels der Schraube 32 arretiert werden. Das Führungsteil 34 besitzt in seinem oberen Teil eine Durchbrechung 40, durch welche der Klappanker 24 mit seinem freien Ende hindurchragt, wobei ein im oberen Teil der Durchbrechung eingeschobenes Anschlagstück 42, welches ebenfalls aus. Kunststoff besteht und beispielsweise mit dem Führungsteil 34 verklebt ist, als Hubbegrenzung des Klappankers 24 dient. Der erste U-Schenkel 30 des Federbügels 28 ist an seinem freien Ende gabelförmig ausgebildet (vgl. Fig. 1 und 3), wobei der Klappanker 24 zwischen den Gabelenden 44 hindurchgreift.

Das Führungsteil 34 gewährleistet durch seine elastisch federnde Lagerung am Federbügel 28 eine sehr gute Rückpralldämpfung für den Klappanker 24 und ermöglicht eine Einstellung des Hubes des Klappankers 24.

Der Federbügel 28 weist im Bereich seines U-Querschenkels und jeweils in einem angrenzenden Teil des ersten U-Schenkels 30 und des zweiten U-Schenkels 48 einen Längsschlitz 50 (Fig. 2) auf, der nur im Bereich des U-Querschenkels 46 von einem schmalen Steg 52 (Fig. 1) unterbrochen ist. Das Magentjoch 12 weist an seiner dem Klappanker 24 fernen Seite eine Stufe 54 auf, in welche der Steg 52 so eingreift, dass seine Aussenoberfläche mit der Aussenoberfläche des Magnetjoches 12 fluchtet. Dabei greift das Magnetjoch 12 in der Fig. 1 dargestellten Weise in den Schlitz 50 ein. Der Federbügel 28 wird an dem Magnetjoch 12 durch eine Mutter 56 gehalten, die auf einen einstückig mit dem Magnetjoch 12 ausgebildeten und sich gegensinnig zum mittleren Jochschenkel 16 erstreckenden Gewindezapfen 58 aufgeschraubt ist. Mit dem unteren Ende dieses Gewindezapfens 58 ist der gesamte Klappankermagnet 10 in eine Bohrung 60 eines Druckkopfträgers 62 einsteckbar und mittels einer Mutter 64 arretierbar. Die Bohrung 60 weist einen dem Klappankermagneten 10 nahen durchmessergrösseren Abschnitt 66 auf, in dem eine Druckfeder 68 angeordnet ist, die sich einerseits an einer Schulter 70 der Bohrung 60, 66 und anderseits an der Mutter 56 bzw. der Unterseite des Klappankermagneten 10 abstützt. Durch diese Druckfeder ist der Klappankermagnet 10 gegenüber dem Druckkopfträger 62 höhenverstellbar. Gegen ein Verdrehen gegenüber dem Druckkopfträger 62 ist der Klappankermagnet 10 durch seitliche Anschläge 72 auf der Oberfläche des Druckkopfträgers 62 gesichert.

Der zweite U-Schenkel 48 des Federbügels 28 besitzt nahe seinem freien Ende eine Durchbrechung 74, durch welche der Klappanker 24 mit seinem der Drucknadel 26 fernen Ende hindurchgreift. In die Durchbrechung 74 ragt eine Lagerzunge 76 des U-Schenkels 48 hinein, die in eine Ausnehmung 78 am Klappanker 24 mit Federspannung eingreift und damit das Ende des Klappankers 24 gegen einen zylindrischen Lagerstift 80 drückt, der in eine stufenförmige Ausnehmung 82 an der dem U-Schenkel 48 zugewandten oberen Eckkante des Jochschenkels 14 eingesetzt ist. Der Lagerstift 80 weist dazu eine Aussparung oder Einkerbung 84 auf (Fig. 1), deren axiale Abmessung gleich der Dicke des Magnetjochs 12 ist, so. dass der Lagerstift 80 axial unverrückbar am Magnetjoch 12 festsitzt.

Der Lagerstift 80 steht mit seiner Oberfläche über die dem U-Schenkel 48 des Federbügels 28 zugewandte Oberfläche des Magnetjoches 12 und über die dem Klappanker 24 zugewandte Stirnfläche des Jochschenkels 14 geringfügig über, so dass eine Linienberührung zwischen dem Lagerstift 80 und dem U-Schenkei 48 bzw. dem Klappanker 24 sichergestellt ist. Der Überstand des Lagerstiftes 80 über die dem Klappanker 24 zugewandte Stirnfläche ist dabei so gering, dass der Luftspalt zwischen der. Stirnfläche des Jochschenkels 14 und dem Klappanker 24 für den Magnetfluss nicht ins Gewicht fällt. Der U-Schenkel 48 ist in Richtung auf das Magnetjoch 12 vorgespannt, so dass er unter dieser Vorspannung an dem Lagerstift 80 anliegt.

Bei Betätigung des Klappankermagneten 10 wälzt sich der Klappanker 24 aur der Oberfläche des Lagerstiftes 80 ab, wobei der Abstand zwischen der Berührungslinie des Klappankers 24 mit der Oberfläche des Lagerstiftes 80 und dem von der Lagerzunge 76 gebildeten Widerlager in jeder Stellung des Klappankers 24 genau definiert ist. Das bedeutet, dass die Länge des Hebelarmes, an dem der U-Schenkel 48 des Federbügels 28 angreift, ebenfalls genau definiert ist. Dadurch ist auch das Rückstellmoment, mit dem der Federbügel 28 auf den Klappanker 24 wirkt und das durch den Magnet zum Verschwenken des Klappankers 24 überwunden werden muss, in jeder Stellung des Klappankers 24 genau festgelegt. Das Rückstellelement ist in der geöffneten Stellung des Klappankers 24 wegen des dann kürzeren Hebelarmes kleiner als in der geschlossenen Stellung des Klappankers 24.

Da die Lagerstifte 80 in einfacher und preiswerter Weise sehr präzise gefertigt werden können, lassen sich nun ohne grossen Aufwand Klappankermagnete herstellen, bei denen die früher üblichen Fertigungsgenauigkeiten im Bereich der Lagerstelle des Klappankers 24 praktisch verschwindend gering werden.

Wenn die Magnetspule 18 bestromt wird, so - wird ein magnetischer Kraftfluss im Magnetjoch 12 erzeugt, der sich über den Klappanker 24 schliesst. Der Klappanker 24 wird dadurch aus der in der Fig. 1 dargestellten Stellung gegen das Magnetjoch 12 gezogen. Der Federbügel 28 wird durch das Kippen des Klappankers 24 um den Lagerzapfen 80 auf Zug beansprucht, dem eine Federkraft entgegenwirkt, die sich insbesondere durch die in den Fig. 1 und 2 dargestellten, den Schlitz 50 begrenzenden gebogenen Abschnitte des Federbügels 28 ergibt, welche gemäss Fig. 2 einen Abstand zum Magnetjoch 12 haben und somit gegenüber dem unteren horizontalen Teil des Federbügels 28 eine Federbewegung ausführen können. Der Federbügel 28 wird dadurch seitlich am Magnetjoch 12 in seiner Längsrichtung geringfügig verlagert. Bei Abschaltung des Speisestromes erfolgt eine Rückstellbewegung aus den gebogenen Abschnitten des Federbügels 28 heraus, wodurch eine nach unten gerichtete Zugkraft auf den Klappanker 24 einwirkt und diesen um den Lagerstift 80 wieder nach oben schwenkt, bis er an dem Anschlagstück 42 des Führungsteiles 34 anschlägt. Da der Federbügef 28 praktisch nur mit dem Steg 52 an dem Magnetjoch 12 anliegt, ergibt sich eine sehr gute Dämpfung des Federbügels 28. Die sehr geringe Länge des Hebelarmes, an dem der U-Schenkel 48 des Federbügels 28 angreift, ermöglicht bei äusserst geringer Federauslenkung eine relativ grosse Hubbewegung des Klappankers 24.

## Patentansprüche

1. Klappankermagnet für einen Mosaikdruckknopf mit einem Klappanker (24), der an seinem freien Ende eine Drucknadel (26) trägt und an seinem anderen Ende mittels eines Montageteils (48) an einem Schenkel des Magnetjoches (12) gegen Federkraft verschwenkbar gehalten ist, wobei der Schwenkweg durch einen Anschlag (42) begrenzt ist, dadurch gekennzeichnet, dass der Klappanker (24) nahe seinem vom Montageteil (48) gehaltenen Ende und das Montageteil (48) gemeinsam an einem im wesentlichen zylindrischen Stift (80) anliegen, der mit seiner Zylinderachse im wesentlichen parallel zur Schwenkachse des Klappankers (24) im Bereich der dieser Schwenkachse nahen Eckkante des Magnetjochs (12) angeordnet ist und dass das Montageteil (48) in Richtung auf den ihm benachbarten Jochschenkel (14) vorgespannt ist.

2. Klappankermagnet nach Anspruch 1, dadurch gekennzeichnet, dass bei U-förmig ausgebildetem Magnetjoch (12) das Montageteil (48) an einem Schenkel eines das Magnetjoch (12) mindestens teilweise umfassenden U-förmigen Federbügels (28) ausgebildet ist, dessen anderer Schenkel ein den Anschlag umfassendes Führungsteil (34) für das freie Ende des Klappankers (24) trägt, wobei die Schenkel des Federbügels (28) gegenüber dem Magnetjoch (12) federnd beweglich sind.

3. Klappankermagnet nach Anspruch 1 oder 2, dadurch gekennzeichnet, dass der Stift (80) in einer Aussparung (82) des Jochschenkels (14) so angeordnet ist, dass er mit seiner Oberfläche jeweils geringfügig über die dem Klappanker (24) bzw. dem Montageteil (48) zugewandte Fläche des Magnetjochs (12) übersteht.

4. Klappankermagnet nach Anspruch 3, dadurch gekennzeichnet, dass der Stift (80) an seiner Oberfläche eine zum Eingriff mit der Aussparung (82) im Magnetjoch (12) bestimmte Ausnehmung (84) aufweist, deren axiale Ausdehnung im wesentlichen gleich der in axialer Richtung gemessenen Breite des Magnetjochs (12) ist.

## Claims

1. A hinged armature magnet for a matrix printer head with a hinged armature (24) carrying at its free end a printing needle (26) and being pivotally fixed at its other end against spring force to one shank of the magnet yoke (12), the stroke of the hinged armature limited by a stop means (42), characterized in that the hinged armature (24) near its end supported by the mounting part (48) and the mounting part (48) both bear against a substantially cylindrical pin (80) which is arranged with its cylindrical axis substantially parallel to the pivoting axis of the hinged armature (24) near the corner edge of the magnet yoke (12), said corner edge being close to said pivoting axis, and that said mounting part (48) is biased in the direction of the adjacent yoke shank (14).

2. A hinged armature magnet as claimed in claim 1, characterized in that with a U-shaped magnet yoke (12) the mounting part (48) is provided on one shank of a U-shaped spring bracket (28) enclosing at least partly said magnet yoke (12), the other shank of said spring bracket carrying a guide piece (34) for the free end of the hinged armature, said guide piece comprising said stop means, the shanks of said spring bracket (28) being elastically movable with respect to the magnet yoke (12).

3. A hinged armature magnet as claimed in claim 1 or 2, characterized in that said pin (80) is disposed in a cutout (82) of said yoke shank (14) such that its surface slightly projects over that face of the magnet yoke (12) facing the hinged armature (24) or the mounting part (48), respectively.

4. A hinged armature magnet as claimed in claim 3, characterized in that said pin (80) has on its surface a recess (84) for engagement with the cutout (82) of said magnet yoke (12), the axial extent of said recess being substantially equal to the magnet yoke width measured in axial direction.

## Revendications

1. Aimant à armature battante destiné à une tête d'impression matricielle et comportant une armature battante (24) qui porte à son extrémité libre une aiguille d'impression (26) et est maintenue à son autre extrémité au moyen d'un organe de montage (48) contre une branche de la culasse d'aimant (12) de façon à pouvoir basculer contre la force d'un ressort, le parcours de basculement étant limité par une butée (42), caractérisé en ce que l'armature battante (24) à proximité de son extrémité maintenue par l'organe de montage (48) et l'organe de montage (48) prennent appui ensemble contre une cheville sensiblement cylindrique (80) qui a son axe disposé sensiblement parallèlement à l'axe de basculement de l'armature battante (24) au niveau de l'angle de la culasse d'aimant (12) situé à proximité de cet axe de basculement et en ce que l'organe de montage (48) est soumis à une tension initiale le sollicitant en direction de la branche de culasse (14) voisine de lui.

2. Aimant à armature battante selon la revendication 1, caractérisé en ce que, la culasse d'aimant (12) étant réalisée en forme d'U, l'organe de montage (48) est formé sur une branche d'un étrier élastique (28) en U qui entoure la culasse d'aimant (12) au moins partiellement et dont l'autre branche porte un organe de guidage (34) pour l'extrémité libre de l'armature battante (24), lequel organe comporte la butée, les branches de l'étrier élastique (28) étant élastiquement mobiles par rapport à la culasse (12) de l'aimant.

3. Aimant à armature battante selon la revendication 1 ou 2, caractérisé en ce que la cheville (80) est montée dans un évidement (82) de la branche (14) de la culasse de manière à faire saillie avec sa surface légèrement au-delà des plans limitant la culasse d'aimant (12) respectivement du côté de l'armature battante (24) et du côté de l'organe de montage (48).

4. Aimant à armature battante selon la revendication 3, caractérisé en ce que la cheville (80) présente dans sa surface un creux (84) destiné à venir en prise avec l'évidement (82) prévu dans la culasse (12), l'étendue axiale dudit creux étant sensiblement égale à la largeur de la culasse (12), mesurée en direction axiale.
